# EUROPÄISCHE PATENTSCHRIFT

(11) **EP 3 495 595 B1**
(45) Veröffentlichungstag und Bekanntmachung des Hinweises auf die Patenterteilung: **22.01.2020**
(21) Anmeldenummer: 18207825.3
(22) Anmeldetag: 22.11.2018
(51) Int. Cl.: E06B 1/52, E06B 5/16, E06B 1/12, E06B 1/60, E06B 1/18

(54) **HINTERFÜLLUNG MIT INTUMESZIERENDEM MATERIAL**
BACKFILL WITH INTUMESCENT MATERIAL
REMBLAYAGE AVEC UN MATÉRIAU INTUMESCENT

(30) Priorität: 05.12.2017 DE 102017128873
(43) Veröffentlichungstag der Anmeldung: 12.06.2019
(73) Patentinhaber: Novoferm Riexinger Türenwerke GmbH, 74336 Brackenheim (DE)
(72) Erfinder: Daub, Timo, 75031 Eppingen (DE); Frisch, Franziska, 74196 Neuenstadt (DE)
(74) Vertreter: Andrejewski - Honke Patent- und Rechtsanwälte Partnerschaft mbB

(56) Entgegenhaltungen:
- EP-A2- 2 141 317
- DE-A1- 2 850 125
- DE-C1- 4 428 470
- FR-A2- 2 477 625

## Beschreibung

Die Erfindung betrifft eine Stahlzarge mit brandhemmenden Eigenschaften.

Im Bereich der Brandschutztüren und -tore werden aufgrund der hohen thermischen Beständigkeit vielfach Zargen aus Metallprofilen, insbesondere Stahlzargen eingesetzt. Sie sind überdies leicht und kostengünstig herzustellen und weisen auch im normalen Betrieb ohne Brandlast eine hohe mechanische Widerstandskraft auf. Stahlzargen werden in der Regel als Blechprofile ausgebildet, welche eine hohe Eigensteifigkeit aufweisen. Problematisch ist jedoch die Abdichtung zwischen dem Blechprofil und der Mauerwerksöffnung, in welche die Stahlzarge eingesetzt wird. Diese Abdichtung ist insbesondere im Brandfall von herausragender Bedeutung, damit ein sicherer Brandabschluss gewährleistet werden kann. Bei einer unzureichenden Abdichtung können Hitze, Flammen und/oder Rauchgase an der Rückseite der Stahlzarge hindurchtreten.

Hierzu ist es grundsätzlich bekannt, den Hohlraum zwischen der Rückseite der Stahlzarge und der Mauerwerksöffnung mit einem feuerbeständigen Dichtmaterial auszufüllen. Traditionell wird hierzu beispielsweise Mörtel eingesetzt, welcher vergleichsweise günstig und bei Bauvorhaben ohnehin vorhanden ist. Ebenso sind feuerbeständige Kunststoffschäume bekannt, welche zum Hinterfüllen einer Brandschutzstahlzarge verwendet werden. Diese sind jedoch im Vergleich teurer und auch nicht gegen beliebig hohe Temperaturen resistent.

Eine Hinterfüllung beim Einbau der Stahlzarge hat jedoch den Nachteil, dass sich diese - wenn überhaupt - nur mit sehr großem Aufwand nachträglich wieder zerstörungsfrei aus der Maueröffnung entfernen lässt. In der Regel muss die Stahlzarge bei einem Austausch zerschnitten und das Hinterfüllungsmaterial entfernt werden. Dies ist mit hohem Arbeitsaufwand verbunden und verhindert auch eine Wiederverwendung der entnommenen Stahlzarge.

Daher werden Brandschutzzargen, insbesondere Stahlzargen auch teilweise mit einem sogenannten intumeszierenden Material ausgekleidet. Dieses hat die Eigenschaft, unter Hitzeeinwirkung - wie dies im Brandfall auftritt - eine große Volumenzunahme zu erfahren. Hierdurch ist es möglich, den Hohlraum zwischen der Rückseite der Stahlzarge und der Mauerwerksöffnung zunächst unverfüllt zu lassen oder mit einem günstigen, nicht hitzebeständigen Kunststoffschaum zu hinterfüllen. Im Brandfall wird durch die Volumenzunahme der Hohlraum feuerfest geschlossen und so die Rückseite der Zarge gegen einen Durchtritt von Hitze und/oder Brandgasen abgedichtet. Tritt der Brandfall nicht ein, verbleibt das intumeszierende Material im nicht aufgeschäumten Zustand, so dass die Brandschutzstahlzarge problemlos wieder aus der Maueröffnung entnommen werden kann.

Aus DE 28 50 125 A1 ist ein Türrahmen bekannt, an dem ein Stoff angeordnet ist, welcher unter Einwirkung einer erhöhten Temperatur schäumt.

Eine profilierte Metallzarge mit an der Rückseite vorgesehenen intumeszierenden Material ist beispielsweise aus FR 2 477 625 bekannt. Es beschreibt eine Stahlzarge nach dem Oberbegriff des Anspruchs 1. Dabei bekleidet das intumeszierende Material die Rückseite vollständig. Dies hat jedoch den Nachteil eines hohen Kostenaufwands, da das intumeszierende Material in großer Menge bereitgestellt werden muss. Ein Großteil hiervon wird im Brandfall nicht benötigt und quillt seitlich aus dem Zargenbereich heraus. Weiterhin kann beim Vorgang des Aufschäumens auch das Zargenprofil verformt werden, so dass hierdurch die Dichtigkeit zwischen der Stahlzarge und der darin aufgenommenen Brandschutztür bzw. den darin aufgenommenen Brandschutztor beeinträchtigt wird.

Vor diesem Hintergrund liegt der Erfindung die Aufgabe zugrunde, die Anordnung des intumeszierenden Materials an der Rückseite einer Stahlzarge mit brandhemmenden Eigenschaften dahingehend zu optimieren, dass mit möglichst geringem Materialeinsatz eine sichere Abdichtung im Brandfall gewährleistet werden kann, welche jedoch das Profil der Stahlzarge beim Aufschäumen nicht in schädlicher Weise verformen kann.

Lösung dieser Aufgabe und Gegenstand der Erfindung ist eine Stahlzarge gemäß Patentanspruch 1. Bevorzugte Ausgestaltungen sind in den Unteransprüchen angegeben.

Die Erfindung geht von einer gattungsgemäßen Stahlzarge mit brandhemmenden Eigenschaften aus, welche ein Blechformteil umfasst. Das Blechformteil weist einen türseitigen Zargenspiegel, einen an den türseitigen Zargenspiegel anschließenden, rechtwinklig abgewinkelten Falzbereich, einen an der dem türseitigen Zargenspiegel abgewandten Seite des Falzbereichs anschließenden Anschlagsbereich, einen an den Anschlagsbereich anschließenden, parallelen zum Falzbereich ausgerichteten Laibungsbereich und einen an den Laibungsbereich anschließenden, in Richtung des Zargenspiegels abgewinkelten und parallel zu diesem ausgerichteten Umbug auf. An der Innenseite des Blechformteils ist ein Intumeszenzmaterial angeordnet. Erfindungsgemäß ist das Intumeszenzmaterial ausschließlich in Form eines türseitigen Intumeszenzstreifens zumindest abschnittsweise an der Innenseite des Falzbereichs und eines laibungsseitigen Intumeszenzstreifens an der Innenseite des Umbugs angeordnet. Die Innenseite des Zargenspiegels und die Innenseite des Laibungsbereichs sind frei von Intumeszenzmaterial.

Durch die erfindungsgemäße Anordnung des Intumeszenzmaterials in zwei Streifen kann die benötigte Dichtwirkung im Brandfall mit verhältnismäßig geringem Materialaufwand bereitgestellt werden. Dabei ist das intumeszierende Material des laibungsseitigen Streifens an der Innenseite des Umbugs so angeordnet, dass es sich bei einer Expansion in den Zwischenraum an der Rückseite der Stahlzarge und parallel zur Laibung ausdehnt. Die Kräfte durch die Expansion, welche die Laibung vom Mauerwerk wegdrücken würden, werden so reduziert. Weiterhin ist der türseitige Intumeszenzstreifen zumindest abschnittsweise an der Innenseite des Falzbereichs angeordnet. Dieser übt daher beim Expandieren eine gewisse Druckkraft zwischen dem Mauerwerk und dem Falzbereich aus. Hierdurch wird die Zarge jedoch nicht verformt, da an der Oberfläche der Zargenseite das Tür- bzw. Torblatt anschließt. Es wird daher eine sichere Abdichtung zwischen der Stahlzarge und dem Mauerwerk erreicht und zusätzlich der Zusammenhalt zwischen Zarge und Türflügel bzw. Tor verstärkt. Durch das Freihalten der Innenseite des Zargenspiegels von dem Intumeszenzmaterial wird ein unerwünschtes Abheben der Stahlzarge von der Maueröffnung vermieden.

In einer bevorzugten Ausgestaltung ist der laibungsseitige Intumeszenzstreifen durchgängig über die gesamte Längserstreckung des Blechformteils an der ebenen Seite des Umbugs angeordnet. Die durchgängige Streifenbildung erleichtert die Fertigung der erfindungsgemäßen Stahlzarge. Weiterhin wird beim Aufschäumen des Intumeszenzmaterials ebenfalls ein durchgängiger, ununterbrochener Abdichtstreifen aus aufgeschäumten Material erzeugt.

Vorzugsweise ist in dem Winkel zwischen dem Zargenspiegel und dem Falzbereich ein Befestigungselement zur Befestigung an einer Wand angeordnet. Der türseitige Intumeszenzstreifen ist im Bereich des Befestigungselementes an der Innenseite des Falzbereichs ausgespart. Im Bereich des Befestigungselementes ist dafür ein Abschnitt des türseitigen Intumeszenzstreifens an der Innenseite des Anschlagsbereichs angeordnet. Da der bänderseitige Intumeszenzstreifen im Bereich der Befestigungselemente unterbrochen wird, vereinfacht sich dessen Montage an der Innenseite der Stahlzarge. Auch wird im Bereich der Befestigungselement der Spalte zwischen Zarge und Maueröffnung verkleinert, so dass es ausreichend ist, einen Abschnitt des bänderseitigen Intumeszenzstreifens an den dem Falzabschnitt benachbarten Anschlagsabschnitt anzuordnen. Da die Befestigungselemente nur über einen relativ kurzen Bereich in Längserstreckung des Zargenprofils von einigen wenigen Zentimetern bis etwa 15 cm einnehmen, ist eine derart kurzfristige Unterbrechung des an dem Falzabschnitt angeordneten Teils des bänderseitigen Intumeszenzstreifen in Verbindung mit einem Zwischenstück an der Rückseite des Anschlagsabschnittes für die Dichtigkeit im Brandfall unschädlich - Dabei wird die bänderseitige Intumeszenzstreifen aus Gründen der Einfachheit besonders bevorzugt im Bereich der Befestigungselemente vollständig unterbrochen. Insbesondere kann das dort ausgesparte Intumeszenzmaterial benachbart an der Rückseite des Anschlagsabschnittes angeordnet werden.

Weiterhin ist vorzugweise in dem Winkel zwischen dem Zargenspiegel und dem Falzbereich zumindest ein Schutzkasten für ein Verriegelungselement angeordnet. Der Schutzkasten ist dabei von der Außenseite der Stahlzarge durch eine Öffnung zugänglich, durch welche Verriegelungselemente, wie beispielsweise Verriegelungshaken oder -bolzen, eingreifen können. Der Schutzkasten stellt dabei sicher, dass an der rückwärtigen Innenseite der Stahlzarge genügend Platz für einen Eingriff erhalten bleibt. Der Schutzkasten ist vorzugsweise umlaufend abgedichtet, so dass der Innenraum des Schutzkastens lediglich mit der Außenseite der Stahlzarge in Verbindung steht und gegenüber dem hinter der Innenseite der Stahlzarge angeordneten Hohlraum abgeschlossen ist. Vorzugsweise ist der Schutzkasten als Blechkasten gebildet, welcher umlaufend mit der Rückseite der Stahlzarge verschweißt ist.
Gemäß einer bevorzugten Variante der Erfindung ist der türseitige Intumeszenzstreifen im Bereich des Schutzkastens einer Innenseite des Falzbereichs unterbrochen. Auf den Schutzkasten ist gleichzeitig ein Abschnitt des türseitigen Intumeszenzstreifens aufgelegt. Der auf dem Schutzkasten aufgelegte Abschnitt kann dabei in Materialstärke und -breite vom Rest des türseitigen Intumeszenzstreifens abweichen.

In einer bevorzugten Ausgestaltung entspricht der Abschnitt des Intumeszenzstreifens auf den Schutzkasten in Breite und Stärke den brandseitigen Intumeszenzstreifen unmittelbar an der Innenseite des Falzabschnittes in unmittelbarer Umgebung zu dem Schutzkasten. Die Länge des Abschnitts an der Oberseite des Schutzkastens weist eine Länge auf, welche der Länge der Unterbrechung das an den Falzbereich unmittelbar angeordneten türseitigen Intumeszenzstreifens entspricht. Somit lässt sich der türseitige Intumeszenzstreifen besonders einfach aus einem durchgängigen Stück Intumeszenzmaterial bilden, dessen Länge der des Stahlprofils entspricht.

In jedem Fall ist es zweckmäßig, dass der an der Oberseite des Schutzkastens angeordnete Abschnitt des türseitigen Intumeszenzstreifens flächenparallel zu dem unmittelbaren der Innenseite des Falzbereiches angeordneten türseitigen Intumeszenzstreifens angeordnet ist.

In einer bevorzugten Ausgestaltung der Erfindung ist in dem Winkel zwischen dem Zargenspiegel und dem Falzbereich ein Befestigungswinkel des Türbandes innenseitig befestigt. Der türseitige Intumeszenzstreifen ist im Bereich des Befestigungswinkels an der Innenseite des Falzbereichs ausgespart. Weiterhin ist auf dem Befestigungswinkel flächenparallel zum türseitigen Intumeszenzstreifen an der Innenseite des Falzbereichs am Bandwinkelabschnitt des türseitigen Intumeszenzstreifens angeordnet.

Besonders bevorzugt ist der türseitige Intumeszenzstreifen in Längserstreckungsrichtung des Blechformteils mehrteilig und ohne Überlappung ausgebildet. Zweckmäßigerweise erstreckt sich der mehrteilige türseitige Intumeszenzstreifen dabei über zumindest 95 %, insbesondere über die gesamte Längserstreckung des Blechformteils. Überraschenderweise ist das ausreichend, um eine ausreichende Abdichtung im Brandfall zu erzielen, selbst wenn Abschnitte des türseitigen Intumeszenzstreifens nicht unmittelbar an der Innenseite des Falzabschnitts angeordnet sind.

In einer bevorzugten Ausgestaltung ist die Stahlzarge als zweiteilige Umfassungszarge ausgebildet, wobei eine Gegenzarge mit dem Blechformteil verbindbar ist. Die Gegenzarge ist ohne Intumeszenzmaterial ausgebildet. Im Rahmen der vorliegenden Erfindung reicht es aus, das Intumeszenzmaterial lediglich an dem türseitigen Blechformteil vorzusehen. Somit kann besonders einfach eine standardmäßige Gegenzarge zur Vervollständigung der Umfassungszarge verwendet werden. Insbesondere können hierbei auch verschiedene Varianten zur Bereitstellung einer Umfassungszarge für unterschiedliche Wandstärken vorgesehen sein, ohne dass diese ebenfalls im Intumeszenzmaterial beschichtet sein müssten.

Die Erfindung wird nachfolgend anhand von lediglich einem Ausführungsbeispiel darstellenden Zeichnungen erläutert. Es zeigen dabei schematisch
- Fig. 1: einen Horizontalschnitt durch eine erfindungsgemäße Stahlzarge im Bereich eines schlossseitigen Zargenholms,
- Fig. 2: eine Darstellung entsprechend Fig. 1 im Bereich eines Befestigungselementes,
- Fig. 3: einen Horizontalschnitt im Bereich des Schlossschutzkastens,
- Fig. 4: eine entsprechende Ansicht im Bereich eines Mauerschutzkastens für einen Sicherungsbolzen an einem türseitigen Zargenholm,
- Fig. 5: einen Horizontalschnitt im Bereich eines Türbandes und
- Fig. 6: eine Darstellung entsprechend Fig. 1 bei einer alternativen Ausführungsform als Umfassungszarge.

Die Fig. 1 zeigt einen horizontalen Schnitt durch eine erfindungsgemäße Stahlzarge im Bereich eines schlossseitigen Zargenholmes im eingebauten Zustand. In dem dargestellten Abschnitt sind keine besonderen Einbauten, wie zum Beispiel Schutzkästen für Sicherungsbolzen oder Verriegelungselemente, Befestigungselemente, Bandaufnahmen und dergleichen angeordnet. Obwohl in der Figur konkret ein Horizontalschnitt durch den schlossseitigen, vertikal verlaufenden Zargenholm der Zarge dargestellt ist, entspricht diese ebenfalls einen Vertikalschnitt durch den horizontal über den Seitenholmen verlaufenden Querholm der Stahlzarge sowie - gespiegelt - einen Horizontalschnitt durch einen einbautenfreien Bereich des türseitigen Zargenholmes.

Die als Eckzarge ausgebildete Stahlzarge ist mit einem Blechformteil 1 gebildet und mit einer Wand 2 verbunden. An dem Blechformteil 1 schlägt ein Türblatt 3 an, welches lediglich schematisch angedeutet ist. Das Türblatt 3 ist im Ausführungsbeispiel als Dünnfalztür ausgebildet. Die erfindungsgemäße Stahlzarge ist jedoch ohne Beschränkung der Erfindung auch mit Dickfalztüren oder stumpf anschlagenden Türen verwendbar.

Erfindungsgemäß weist das Blechformteil einen türseitigen Zargenspiegel 4, einen an den türseitigen Zargenspiegel 4 anschließenden, rechtwinklig in Richtung der Türöffnung abgewinkelten Falzbereich 5 auf. An die dem türseitigen Zargenspiegel 4 abgewandten Seite des Falzbereichs 5 schließt ein Anschlagsbereich 6 an, welcher sich flächenparallel zum türseitigen Zargenspiegel 4 erstreckt. An dem Anschlagsbereich 6 ist eine Nut 7 zur Aufnahme einer Türdichtung 8 ausgebildet. Die Türdichtung 8 wird durch ein elastisches Hohlkammerprofil gebildet, welches mit Übermaß in die Nut 7 eingedrückt wird. An den Anschlagsbereich 6 schließt ein parallel zum Falzbereich 5 ausgerichteter Laibungsbereich 9 an. Laibungsbereich 9 und Falzbereich 5 sind parallel zum Rand der in der Wand 2 ausgebildeten Maueröffnung ausgerichtet. An den Laibungsbereichen 9 schließt ferner ein Umbug 10 an, welcher in Richtung des türseitigen Zargenspiegels 4 abgewinkelt und parallel zu diesem ausgerichtet ist. Zwischen dem Umbug 10 und der Wand 2 verbleibt im eingebauten Zustand ein Spalt der Breite a.

Erfindungsgemäß ist an der Innenseite des Blechformteils ein Intumeszenzmaterial ausschließlich in Form eines türseitigen Intumeszenzstreifens 11 zumindest abschnittsweise an der Innenseite des Falzbereichs 5 und eines laibungsseitigen Intumeszenzstreifens 12 an der Innenseite des Umbugs 10 angeordnet. Die Innenseite des Zargenspiegels 4 und die Innenseite des Laibungsbereichs 9 sind frei von Intumeszenzmaterial. Im dargestellten Ausführungsbeispiel ist der laibungsseitige Intumeszenzstreifen 12 durchgängig über die gesamte Längserstreckung des Blechformteils 1 ausgebildet, so dass er in sämtlichen Darstellungen der nachfolgenden Schnittzeichnungen an der Innenseite des Umbugs 10 gleichermaßen sichtbar ist.

Die Fig. 2 zeigt einen Horizontalschnitt durch den schlossseitigen Zargenholm im Bereich eines Befestigungselementes 13. In diesem Bereich ist der türseitige Intumeszenzstreifen 11 an der Innenseite des Falzbereichs 5 unterbrochen. Stattdessen ist im Bereich des Befestigungselementes 13 ein Abschnitt 11a des türseitigen Intumeszenzstreifens 11 an der Innenseite des Anschlagsbereichs 6 angeordnet. Analog stellt sich die Situation auch bei Befestigungselementen 13 im Bereich des Querholms bzw. des türseitigen Zargenholms dar.
In der Schnittdarstellung gemäß Fig. 3 ist in dem Winkel zwischen dem Zargenspiegel 4 und dem Falzbereich 5 ein Schutzkasten 14 für ein Verriegelungselement 15 angeordnet. Der türseitige Intumeszenzstreifen 11 ist im Bereich des Schutzkastens 14 an der Innenseite des Falzbereichs 5 unterbrochen. Auf dem Schutzkasten 14 liegt ein Abschnitt 11b des türseitigen Intumeszenzstreifens 11 auf. Dabei entspricht der Abschnitt 11b des Intumeszenzstreifens auf den Schutzkasten 14 in Breite und Stärke dem türseitigen Intumeszenzstreifen 11 unmittelbar an der Innenseite des Falzabschnitts 5 in unmittelbarer Umgebung des Schutzkastens 14 in Längserstreckungsrichtung des Blechprofils 1. Die Länge des Abschnitts 11b an der Oberseite des Schutzkastens 14 in Längserstreckungsrichtung des Blechprofils 1 entspricht der Länge der Unterbrechung des an den Falzbereich 5 unmittelbar angeordneten türseitigen Intumeszenzstreifens 11. Der Abschnitt 11b ist zu den anschließenden Intumeszenzstreifen 11 flächenparallel angeordnet. Bei dem Schließelement kann es sich beispielsweise - wie in Fig. 3 dargestellt - um eine Türfalle 15 oder - wie in Fig. 4 dargestellt - um einen Sicherungsbolzen 16 handeln.

In Fig. 5 ist erkennbar, dass an dem türseitigen Zargenholm in dem Winkel zwischen dem Zargenspiegel 4 und dem Falzbereich 5 ein Befestigungswinkel 17 zur Befestigung eines Türbandes 18 vorgesehen ist. Dabei ist der türseitige Intumeszenzstreifen 11 im Bereich des Befestigungswinkels 17 an der Innenseite des Falzbereichs 5 ausgespart. Auf dem Befestigungswinkel 17 ist flächenparallel zum türseitigen Intumeszenzstreifen an der Innenseite des Falzbereichs 5 ein Bandwinkelabschnitt 11c des türseitigen Intumeszenzstreifens 11 angeordnet. Aufgrund des geringeren Bauraums zwischen dem Blechprofil 11 und der Wand 2 im Bereich des Türbandes 18 und des Befestigungswinkels 17 kann der Bandwinkelabschnitt 11c in seiner Breite schmaler ausgebildet sein als der türseitige Intumeszenzstreifen 11 unmittelbar an der Innenseite des Falzbereichs 5.

Fig. 6 zeigt eine Darstellung entsprechend Fig. 1 bei einer alternativen Ausführungsform, mit einer zweiteiligen Umfassungszarge. Das Blechprofil 1 ist dabei mit einer Gegenzarge 19 verbunden. Die Umfassungszarge umgreift somit die Wand 2 im Einbauzustand beidseits. Die Gegenzarge 19 ist ohne Intumeszenzmaterial ausgebildet. Sie liegt am Laibungsabschnitt 9 sowie am Umbug 10 flächig an und ist durch eine in den Grund der Nut 8 eingreifende Befestigungsschraube 20 mit dem Blechprofil 1 verbunden. Zusätzlich kann die Gegenzarge 19 durch eigene Befestigungselemente 21 mit der Wand 2 verbunden sein.

## Patentansprüche

1. Stahlzarge mit brandhemmenden Eigenschaften mit einem Blechformteil (1), welches einen türseitigen Zargenspiegel (4), einen an den türseitigen Zargenspiegel (4) anschließenden, rechtwinklig abgewinkelten Falzbereich (5), einen an der dem türseitigen Zargenspiegel (4) abgewandten Seite des Falzbereichs (5) anschließenden Anschlagsbereich (6), einen an den Anschlagsbereich (6) anschließenden, parallel zum Falzbereich (5) ausgerichteten Laibungsbereich (9) und einen an den Laibungsbereich (9) anschließenden, in Richtung des Zargenspiegels abgewinkelten und parallel zu diesem ausgerichteten Umbug (10) aufweist, wobei an der Innenseite des Blechformteils (1) ein Intumeszenzmaterial (11, 11a, 11b, 11c, 12) angeordnet ist, **dadurch gekennzeichnet, dass** das Intumeszenzmaterial (11, 11a, 11b, 11c, 12) ausschließlich in Form eines türseitigen Intumeszenzstreifens (11, 11a, 11b, 11c) zumindest abschnittsweise an der Innenseite des Falzbereichs (5) und eines laibungsseitigen Intumeszenzstreifens (12) an der Innenseite des Umbugs (10) angeordnet ist und dass die Innenseite des Zargenspiegels (4) und die Innenseite des Laibungsbereichs (9) frei von Intumeszenzmaterial sind.

2. Stahlzarge nach Anspruch 1, **dadurch gekennzeichnet, dass** der laibungsseitige Intumeszenzstreifen (12) durchgängig über die gesamte Längserstreckung des Blechformteils (1) an der Innenseite des Umbugs (10) angeordnet ist.

3. Stahlzarge nach Anspruch 1 oder 2, **dadurch gekennzeichnet, dass** in dem Winkel zwischen dem Zargenspiegel (4) und dem Falzbereich (5) ein Befestigungselement (13) zur Befestigung an einer Wand angeordnet ist, dass der türseitige Intumeszenzstreifen (11) im Bereich des Befestigungselementes (13) an der Innenseite des Falzbereichs (5) ausgespart ist und dass im Bereich des Befestigungselements (13) ein Abschnitt (11a) des türseitigen Intumeszenzstreifens (11) an der Innenseite des Anschlagbereichs (6) angeordnet ist.

4. Stahlzarge nach einem der Ansprüche 1 bis 3, **dadurch gekennzeichnet, dass** in dem Winkel zwischen dem Zargenspiegel (4) und dem Falzbereich (5) ein Schutzkasten (14) für ein Verriegelungselement (15, 16) angeordnet ist, dass der türseitige Intumeszenzstreifen (11) im Bereich des Schutzkastens (14) an der Innenseite des Falzbereichs (5) unterbrochen ist und dass auf den Schutzkasten (14) ein Abschnitt (11b) des türseitigen Intumeszenzstreifens (11) aufgelegt ist.

5. Stahlzarge nach Anspruch 4, **dadurch gekennzeichnet, dass** der Abschnitt (11b) des Intumeszenzstreifens (11) auf den Schutzkasten (14) in Breite und Stärke dem türseitigen Intumeszenzstreifen (11) unmittelbar an der Innenseite des Falzabschnitts (5) in unmittelbarer Umgebung zu dem Schutzkasten (14) entspricht und dass die Länge des Abschnitts (11b) an der Oberseite des Schutzkastens (14) eine Länge aufweist, welche der Länge der Unterbrechung des an dem Falzbereich (5) unmittelbar angeordneten türseitigen Intumeszenzstreifens (11) entspricht.

6. Stahlzarge nach Anspruch 4 oder 5, **dadurch gekennzeichnet, dass** der an der Oberseite des Schutzkastens (14) angeordnete Abschnitt des türseitigen Intumeszenzstreifens (11b) flächenparallel zu dem unmittelbar an der Innenseite des Falzbereiches (5) angeordneten türseitigen Intumeszenzstreifens (11) ist.

7. Stahlzarge nach einem der Ansprüche 1 bis 6, **dadurch gekennzeichnet, dass** in dem Winkel zwischen dem Zargenspiegel (4) und dem Falzbereich (5) ein Befestigungswinkel (17) eines Türbandes (18) innenseitig befestigt ist, dass der türseitige Intumeszenzstreifen (11) im Bereich des Befestigungswinkels (12) an der Innenseite des Falzbereichs (5) ausgespart ist und dass auf dem Befestigungswinkel (17) flächenparallel zum türseitigen Intumeszenzstreifen (11) an der Innenseite des Falzbereichs (5) ein Bandwinkelabschnitt (11c) des türseitigen Intumeszenzstreifens angeordnet ist.

8. Stahlzarge nach einem der Ansprüche 1 bis 7, **dadurch gekennzeichnet, dass** der türseitige Intumeszenzstreifen (11, 11a, 11b, 11c) in Längserstreckungsrichtung des Blechformteils (1) mehrteilig und ohne Überlappung ausgebildet ist.

9. Stahlzarge nach einem der Ansprüche 1 bis 8, **dadurch gekennzeichnet, dass** die Stahlzarge als zweiteilige Umfassungszarge ausgebildet ist, wobei eine Gegenzarge (19) an dem Blechformteil (1) befestigbar ist und wobei die Gegenzarge (19) ohne Intumeszenzmaterial ausgebildet ist.

## Claims

1. A steel door case with fire-retardant properties with a sheet metal moulded part (1), which comprises a door-side door case surface (4), a rebate section (5) angled at right angles and adjoining the door-side door case surface (4), an abutment section (6) adjoining the side of the rebate section (5) facing away from the door-side door case surface (4), a reveal section (9) aligned in parallel with the rebate section (5) and adjoining the abutment section (6), and an edge fold (10) adjoining the reveal section (9), angled in the direction of the door case surface and aligned parallel with the latter, wherein an intumescent material (11, 11a, 11b, 11c, 12) is arranged at the inner side of the sheet metal moulded part (1), **characterised in that** the intumescent material (11, 11a, 11b, 11c, 12) is arranged exclusively in the form of a door-side intumescent strip (11, 11a, 11b, 11c, 12) at least in sections at the inner side of the rebate section (5) and in the form of a reveal-side intumescent strip (12) at the inner side of the edge fold (10) and that the inner side of the door case surface (4) and the inner side of the reveal section (9) are free from intumescent material.

2. The steel door case according to claim 1, **characterised in that** the reveal-side intumescent strip (12) is arranged continuously over the entire longitudinal extent of the sheet metal moulded part (1) at the inner side of the edge fold (10).

3. The steel door case according to claim 1 or 2, **characterised in that** a fastening element (13) for fastening to a wall is arranged in the angle between the door case surface (4) and the rebate section (5), that the door-side intumescent strip (11) is omitted in the region of the fastening element (13) at the inner side of the rebate section (5) and that in the region of the fastening element (13) a section (11a) of the door-side intumescent strip (11) is arranged at the inner side of the abutment section (6).

4. The steel door case according to any one of claims 1 to 3, **characterised in that** a protection box (14) for a locking element (15, 16) is arranged in the angle between the door case surface (4) and the rebate section (5), that the door-side intumescent strip (11) is interrupted in the region of the protection box (14) at the inner side of the rebate section (5) and that a section (11b) of the door-side intumescent strip (11) is laid on the protection box (14).

5. The steel door case according to claim 4, **characterised in that** the section (11b) of the intumescent strip (11) on the protection box (14) corresponds in width and thickness to the door-side intumescent strip (11) directly at the inner side of the rebate section (5) in the immediate vicinity of the protection box (14) and that the length of the section (11b) at the upper side of the protection box (14) has a length which corresponds to the length of the interruption of the door-side intumescent strip (11) arranged directly on the rebate section (5).

6. The steel door case according to claim 4 or 5, **characterised in that** the section of the door-side intumescent strip (11b) arranged at the upper side of the protection box (14) is surface-parallel to the door-side intumescent strip (11) arranged directly on the inner side of the rebate section (5).

7. The steel door case according to any one of claims 1 to 6, **characterised in that** an angle bracket (17) of a door hinge (18) is fastened on the inside in the angle between the door case surface (4) and the rebate section (5), that the door-side intumescent strip (11) is omitted in the region of the angle bracket (12) at the inner side of the rebate section (5) and that a hinge angle section (11c) of the door-side intumescent strip is arranged on the angle bracket (17) surface-parallel to the door-side intumescent strip (11) at the inner side of the rebate section (5).

8. The steel door case according to any one of claims 1 to 7, **characterised in that** the door-side intumescent strip (11, 11a, 11b, 11c) is formed multi-part in the longitudinal extent direction of the sheet metal moulded part (1) and without overlapping.

9. The steel door case according to any one of claims 1 to 8, **characterised in that** the steel door case is designed as a two-part enclosing door case, wherein the counter door case (19) can be fastened to the sheet metal moulded part (1) and wherein the counter door case (19) is designed without intumescent material.

## Revendications

1. Dormant en acier avec des propriétés ignifuges avec une pièce moulée en tôle (1), laquelle présente une surface de dormant (4) côté porte, une zone de feuillure (5) coudée en angle droit en jonction avec la surface de dormant (4) côté porte, une zone de butée (6) en jonction au niveau du côté tournant le dos à la surface de dormant (4) côté porte de la zone de feuillure, une zone d'intrados (9), orientée parallèlement à la zone de feuillure, en jonction avec la zone de butée (6), et un repli (10) en jonction avec la zone d'intrados (9), coudé en direction de la surface de dormant et orienté parallèlement à celle-ci, dans lequel un matériau intumescent (11, 11a, 11b, 11c, 12) est disposé sur le côté intérieur de la pièce moulée en tôle (1),
**caractérisé en ce que** le matériau intumescent (11, 11a, 11b, 11c, 12) est disposé exclusivement sous la forme d'une bande intumescente (11, 11a, 11b, 11c) au moins par tronçons sur le côté intérieur de la zone de feuillure (5) et d'une bande intumescente (12) côté intrados sur le côté intérieur du repli (10) et que le côté intérieur de la surface de dormant (4) et le côté intérieur de la zone d'intrados (9) sont exempts de matériau intumescent.

2. Dormant en acier selon la revendication 1, **caractérisé en ce que** la bande intumescente (12) côté intrados est disposée en continu sur toute l'étendue longitudinale de la pièce moulée en tôle (1) sur le côté intérieur du repli (10).

3. Dormant en acier selon la revendication 1 ou 2, **caractérisé en ce que**, dans l'angle entre la surface de dormant (4) et la zone de feuillure (5), un élément de fixation (13) pour la fixation à un mur est disposé, **en ce que** la bande intumescente (11) côté porte est creusée au niveau de la zone de l'élément de fixation (13) sur le côté intérieur de la zone de feuillure (5) et que dans la zone de l'élément de fixation (13), un tronçon (11a) de la bande intumescente (11) côté porte est disposé sur le côté intérieur de la zone de butée (6).

4. Dormant en acier selon l'une des revendications 1 à 3, **caractérisé en ce que**, dans l'angle entre la surface de dormant (4) et la zone de feuillure (5), un caisson de protection (14) pour un élément de verrouillage (15, 16) est disposé, **en ce que** la bande intumescente (11) côté porte est interrompue dans la zone du caisson de protection (14) au niveau du côté intérieur de la zone de feuillure (5) et qu'un tronçon (11b) de la bande intumescente (11) côté porte est posé sur le caisson de protection (14).

5. Dormant en acier selon la revendication 4, **caractérisé en ce que** le tronçon (11b) de la bande intumescente (11) sur le caisson de protection (14) correspond en largeur et épaisseur à la bande intumescente (11) côté porte directement sur le côté intérieur de la partie de feuillure (5) aux alentours immédiats du caisson de protection (14) et que la longueur du tronçon (11b) sur le côté supérieur du caisson de protection (14) présente une longueur, laquelle correspond à la longueur de l'interruption de la bande intumescente (11) côté porte disposée directement au niveau de la zone de feuillure (5).

6. Dormant en acier selon la revendication 4 ou 5, **caractérisé en ce que** le tronçon de la bande intumescente (11b) côté porte disposé sur le côté supérieur du caisson de protection (14) est à surface parallèle à la bande intumescente (11) côté porte disposée directement sur le côté intérieur de la zone de feuillure (5).

7. Dormant en acier selon l'une des revendications 1 à 6, **caractérisé en ce que**, dans l'angle entre la surface de dormant (4) et la zone de feuillure (5), un angle de fixation (17) d'une penture (18) est fixé du côté intérieur, **en ce que** la bande intumescente (11) côté porte est creusée sur le côté intérieur de la zone de feuillure (5) dans la zone de l'angle de fixation (12) et **en ce que**, sur l'angle de fixation (17), en parallélisme de surface avec la bande intumescente (11) côté porte, sur le côté intérieur de la zone de feuillure (5), un tronçon en angle de bande (11c) de la bande intumescente coté porte est disposé.

8. Dormant en acier selon l'une des revendications 1 à 7, **caractérisé en ce que** la bande intumescente côté porte (11, 11a, 11b, 11c) est réalisée en plusieurs parties et sans chevauchement en direction d'extension longitudinale de la pièce moulée en tôle (1).

9. Dormant en acier selon l'une des revendications 1 à 8, **caractérisé en ce que** le dormant en acier est réalisé en tant de dormant d'enserrement en deux parties, dans lequel un dormant antagoniste (19) peut être fixé sur la pièce moulée en tôle (1) et dans lequel le dormant antagoniste (19) est réalisé sans matériau intumescent.
